# EUROPÄISCHE PATENTSCHRIFT

(11) **EP 1 066 737 B1**
(45) Veröffentlichungstag und Bekanntmachung des Hinweises auf die Patenterteilung: **18.09.2002**
(21) Anmeldenummer: 99916773.7
(22) Anmeldetag: 03.03.1999
(51) Int. Cl.: H05B 7/00

(54) **BODEN EINES METALLURGISCHEN GEFÄSSES MIT EINER GLEICHSTROMLICHTBOGENEINRICHTUNG**
BOTTOM FOR A METALLURGICAL VESSEL WITH A DIRECT CURRENT ELECTRIC ARC DEVICE
FOND D'UN RECIPIENT METALLURGIQUE DOTE D'UN DISPOSITIF A ARC COURANT CONTINU

(30) Priorität: 27.03.1998 DE 19815154
(43) Veröffentlichungstag der Anmeldung: 10.01.2001
(73) Patentinhaber: SMS Demag AG, 40237 Düsseldorf (DE)
(72) Erfinder: BECKER, Lutz,Dipl.-Ing., D-47228 Duisburg (DE); FRIEBE, Konrad,Dipl.-Ing., D-47058 Duisburg (DE)
(74) Vertreter: Meissner, Peter E., Dipl.-Ing.
(86) Internationale Anmeldenummer: DE9900631
(87) Internationale Veröffentlichungsnummer: WO99051065

(56) Entgegenhaltungen:
- EP-A- 0 536 018
- DE-C- 3 835 785
- DE-C- 4 138 724

## Beschreibung

Die Erfindung betrifft ein metallurgischen Gefäßes mit einem Boden und mit einer Gleichstromlichtbogeneinrichtung, deren Kathode in das Gefäß hineinragt und in dessen Feuerfestauskleidung des Bodens mindestens eine Anode angeordnet ist, die einenends die Gefäßwand durchdringt und die im Gefäß befindliche metallische Schmelze berührt und die anderenends an kühlfluide Versorgungsquellen anschließbar sowie über Halteelemente elektrisch isoliert an der Gefäßwand befestigt ist.

Aus DE 40 26 897 A1 ist ein metallurgisches Gefäß bekannt, mit einem Gefäßboden, der eine Feuerfestauskleidung besitzt, in dem die Bodenelektrode eines Gleichstromlichtbogenofens angeordnet ist. Am Mantel des Gefäßes ist durch eine Isolierung getrennt eine Halteeinrichtung lösbar befestigt. Die Hatteeinrichtung besteht dabei aus einem koaxial zur Elektrodenmitte angeordneten Flanschrohr, das am metallurgischen Gefäß anschraubbar ist.

Die die Ofenwand durchdringende Elektrode kontaktiert die im Gefäß befindliche Schmelze. Während des Betriebes wird der Kopfbereich der Elektrode aufgeschmolzen. Da es sich hier um den tiefsten Punkt des Ofengefäßes handelt, in dem sich die Schmelze befindet, sammeln sich hier auch die dünnflüssigeren und schwereren Schmelzenbestandteile an. Durch Defekte im Feuerfestmaterial kann es zu Verbindungen des Flüssigkeitfadens zwischen der Elektrode und dem Metaltmantel des Gefäßes kommen. Die Folge hiervon sind Beschädigungen oder Zerstörungen des Ofengefäßes im Bereich der Bodenelektrode durch elektrische Überschläge.

Die Erfindung hat sich das Ziel gesetzt, ein metallurgischen Gefäßes mit einem Boden und mit einer Gleichstromlichtbogeneinrichtung zu schaffen, bei dem mit einfachen konstruktiven Mitteln ein Auftreten von elektrischen Überschlägen im Gefäßboden verhindert wird.

Die Erfindung erreicht dieses Ziel durch die kennzeichnenden Merkmale des Anspruchs 1. Die nachfolgenden Ansprüche sind vorteilhafte Weiterbildungen der Erfindung.

Erfindungsgemäß ist der Durchtritt der Anode durch den metallischen Boden des Ofengefäßes als Abflußkanal ausgestaltet. Hierzu wird eine Hülse vorgesehen, die den in das Gefäß hineinragende Teil der Anode umhüllt und dabei in einem Maße von dieser entfernt ist, daß niedrigschmelzende Metalle ohne Behinderung aus dem Gefäß abfließen können. Die Hülse ist dabei aus einem den elektrischen Strom nicht leitenden Werkstoff aufgebaut, vorzugsweise aus Keramik.

Der dem Gefäßinneren zugewandte Kopf der Hülse ist als Auffangschirm ausgebildet, und weist dabei eine konisch divergierende Form auf. In einer vorteilhaften Ausgestaltung besteht die Hülse aus mindestens zwei Teilen, wobei der erste Teil zylindrisch ausgeformt ist und der zweite Teil von einer Trennstelle ab in Richtung Gefäßinneres eine konisch sich öffnende Trichterform besitzt.

In einer weiteren vorteilhaften Ausgestaltung ist in der feuerfesten Auskleidung 41 eine Hülse aus einer feuerfesten Stampfmasse 42 vorgesehen, die in der Verlängerung des trichterförmigen zweiten Teils 35 der Hülse 31 sich erstreckt. Die aus Stampfmasse 42 aufgebaute Hülse erfüllt dabei die Funktion einer Dränage und sorgt dafür, daß auch bei einem größeren Verschleiß der Anode 21 das gesamte dünnflüssige Metall zur Hülse 31 geleitet wird.

Der Abstand Δr des Abflußkanals zwischen der Anode bzw. des rohrförmigen Halteelementes der Anode und der Hülse beträgt 0,5 bis 2 mm. Diese Distanz ist ausreichend, um das Abfließen der üblichen Schmelze aus dem Gefäßboden zu verhindern.

Zum Auffangen des über den Abflußkanal abfließenden dünnflüssigen Metalles, wie Blei, ist eine Auffangvorrichtung unterhalb des Bodens angeordnet.

In einer konstruktiv besonders einfachen Bauweise wird die Anode durch einen über eine Isolierung getrennten Klemmring gehalten, der unterhalb des Ofenbodens angeordnet ist. Die Isolierung ist als einfacher Ring formschlüssig vom Ofenboden gehalten und dabei in einer einen Abflußkanal bildenden Distanz zur Anode beabstandet.

Ein Beispiel der Erfindung ist in der Figur 1 dargelegt.

Im metallischen Boden 12 des nicht weiter dargestellten metallurgischen Gefäßes 11 ist eine Öffnung 13 vorgesehen, durch die eine Anode 21 geführt ist. Die Anode 21 durchdringt dabei die Feuerfestauskleidung 41 soweit, daß die mit der in das Gefäß 11 einfüllbaren Schmelze Kontakt hat.

Im linken Teil der Zeichnung wird die Anode 21 von einem Halteelement 24 gehalten, welches einen Klemmring 29 besitzt, durch den die Anode 21 über eine isolierende Distanzierung 61 getrennt und hiermit gehalten wird.

Im rechten Teil der Figur 1 weist die Anode 21 eine Stufe 23 auf, die mit einem Halteelement 24 korrespondiert, welches rohrförmig ausgestaltet ist und einen Flansch 27 besitzt, der über Halteschrauben 28 am Gefäßboden 12 befestigt ist. Der Flansch 27 ist durch isolierende Distanzierung 61 und eine Schraubenisolierung 62 elektrisch nicht leitend mit dem metallischen Teil des metallurgischen Gefäßes 11 verbunden.

Die Anode 21 ist wassergekühlt und weist eine Kühlmedienzufuhr 51 und eine Kühlmedienabfuhr 52 auf. Weiterhin ist sie elektrisch an einen Stromanschluß 22 angeschlossenen.

Beim Durchtritt 13 durch den Boden 12 des metallurgischen Gefäßes 11 ist die Anode 21 von einer Hülse 31 umgeben. Diese Hülse 31 ist aus den elektrischen Strom nicht leitendem Werkstoff aufgebaut und weist einen Innenradius R_{H} auf, der zum Abstand des Außenradius der Anode bzw. des die Anode haltenden Halteelementes 24 tragenden Radius R_{A} einen Abstand Δr von 0,5 bis 2 mm auf. Über diesen ringförmigen Abflußkanal 37 kann dünnflüssiges Metall aus dem metallurgischen Gefäß herausfließen.

Im linken Teil der Figur 1 ist die Hülse 31 einstückig aufgebaut und vom Boden 12 formschlüssig gehalten.

Im rechten Teil der Figur 1 ist die Hülse 31 zweistückig aufgebaut und besitzt einen ersten Teil 34 mit zylindrischer Form und einen zweiten Teil 35, der als Trichter ausgebildet ist.

Die Verlängerung des Kopfes des trichterförmigen Teils 35 wird von einer feuerfesten Stampfmasse 42 gebildet, die als hülsenförmige Dränage in der feuerfesten Auskleidung 41 des Bodens 12 im metallurgischen Gefäß 11 gebildet wird.

### Positionsliste

### Metallurgisches Gefäß

- 11: Gefäß
- 12: Metallischer Boden
- 13: Öffnung

### Stromversorgung

- 21: Anode
- 22: Stromanschluß
- 23: Stufe
- 24: Halteelement
- 25: Öffnungen
- 26: Auffangvorrichtung
- 27: Flansch
- 28: Halteschrauben
- 29: Klemmring

### Ableitung

- 31: Hülse
- 32: Kopf der Hülse
- 33: Auffangschirm
- 34: Erster Teil, zylindrisch
- 35: Zweiter Teil, trichterförmig
- 36: Trennstelle
- 37: Abflußkanal

### Feuerfestmasse

- 41: ff Auskleidung
- 42: ff Stampfmasse

### Kühlung

- 51: Kühlmedienzufuhr
- 52: Kühlmedienabfuhr

### Isolieren

- 61: Distanzierung
- 62: Schraubenisolierung
- Δr: Abstand
- R_{H}: Innenradius Hülse
- R_{A}: Außenradius Halteelement

## Patentansprüche

1. Metallurgischen Gefäß mit einem Boden und mit einer Gleichstromlichtbogeneinrichtung, deren Kathode in das Gefäß hineinragt und in dessen Feuerfestauskleidung des Bodens mindestens eine Anode angeordnet ist, die einenends die Gefäßwand durchdringt und im Gefäß befindliche metallische Schmelze berührt und die anderenends an kühlfluide Versorgungsquellen anschließbar sowie über Halteelemente elektrisch isoliert an der Gefäßwand befestigt ist,
**dadurch gekennzeichnet,**
**daß** eine den elektrischen Strom nicht leitende Hülse (31) vorgesehen ist, die den in das metallurgische Gefäß (11) hineinragenden Teil der Anode (21) umhüllt und dabei einen Abflußkanal (37) bildet, der in einem Maße (Δr) soweit von der Anode (21) entfernt angeordnet ist, **daß** niedrig schmelzende Metalle ohne Behinderung aus dem Gefäß (11) abfließen können.

2. Metallurgisches Gefäß nach Anspruch 1,
**dadurch gekennzeichnet,**
**daß** ein dem Gefäßinneren zugewandter Kopf (32) der Hülse (31) einen Auffangschirm (33) bildend konisch divergiert.

3. Metallurgisches Gefäß nach Anspruch 1 oder 2,
**dadurch gekennzeichnet,**
**daß** die Hülse (31) aus hochtemperaturfestem, chemisch resistentem Werkstoff besteht.

4. Metallurgisches Gefäß nach einem der vorhergehenden Ansprüche,
**dadurch gekennzeichnet,**
**daß** die Hülse (31) aus mindestens zwei Teilen (34, 35) besteht, wobei der erste Teil (34) zylindrisch ausgeformt ist und der zweite Teil (35) von einer Trennstelle (36) ab eine konisch sich öffnende Trichterform besitzt.

5. Metallurgisches Gefäß nach einem der vorhergehenden Ansprüche,
**dadurch gekennzeichnet,**
**daß** oberhalb der Mündung des trichterförmigen Teils (35) der Hülse (31) die feuerfeste Auskleidung (41) des Bodens (12) des Gefäßes (11) eine Stampfmasse (42) ist.

6. Metallurgisches Gefäß nach Anspruch 1,
**dadurch gekennzeichnet,**
**daß** die Anode (21) sich über eine Stufe (23) auf einem rohrförmigen Halteelement (24) abstützt, welches über einen Flansch (27) und Halteschrauben (28) am Boden des Gefäßes (12) befestigt ist, und
**daß** der Abstand (Δr) des Abflußkanals (37) zwischen der Anode und dem rohrförmigen Halteelement (24)${\text{Δr = R}}_{\text{H}} {\text{- R}}_{\text{A}} \text{= 0,5 bis 2 mm}$ beträgt mit
R_{H} = Innenradius Hülse
R_{A} = Außenradius der Anode bzw.des die Anode haltenden Halteelement.

7. Metallurgisches Gefäß nach Anspruch 6,
**dadurch gekennzeichnet,**
**daß** die Mündung des Abflußkanals (37) mit Öffnungen (25) im Flansch (27) des Halteelementes (24) für die Anode (21) in Verbindung steht, über die das flüssige, niedrig schmelzende Metall aus dem metallurgischen Gefäß (11) herausgeleitet und in einer Auffangvorrichtung (26) gesammelt wird.

8. Metallurgisches Gefäß nach Anspruch 1,
**dadurch gekennzeichnet,**
**daß** die Anode (21) durch einen mit dem Boden (12) des Gefäßes (11) über eine isolierende Distanzierung (61) in fester Verbindung stehenden Klemmring (29) gehalten wird.

9. Metallurgischers Gefäß nach Anspruch 3,
**dadurch gekennzeichnet,**
**daß** die Hülse aus Keramik besteht.

## Claims

1. Metallurgical vessel having a bottom and a dc arc device, whose cathode projects into the vessel and in the fireproof lining of the bottom of which at least one anode is disposed, which at one end penetrates the vessel wall and touches metal melt contained in the vessel and which at the other end is fixed to the vessel wall so as to be connectable to cooling-fluid supply sources and so as to be electrically insulated via holding elements, **characterised in that** a sleeve (31) not conducting the electric current is provided, which encases the part of the anode (21) projecting into the metallurgical vessel (11) thus forming a discharge channel (37), which is disposed remote from the anode (21) by a distance (Δr) such that metals with a low melting point can flow out of the vessel (11) without hindrance.

2. Metallurgical vessel according to claim 1, **characterised in that** a head (32) of the sleeve (31) associated with the vessel interior conically diverges so as to form a tundish (33).

3. Metallurgical vessel according to claim 1 or 2, **characterised in that** the sleeve (31) consists of chemically resistant material capable of withstanding high temperatures.

4. Metallurgical vessel according to one of the preceding claims, **characterised in that** the sleeve (31) consists of at least two parts (34,35), the first part (34) being cylindrically formed and the second part (35) having a funnel shape which opens up conically from the joining point (36).

5. Metallurgical vessel according to one of the preceding claims, **characterised in that** above the mouth of the funnel-shaped part (35) of the sleeve (31) the fireproof lining (41) of the bottom (12) of the vessel (11) is a monolithic lining material (42).

6. Metallurgical vessel according to claim 1, **characterised in that** the anode (21) bears via a step (23) on a tubular holding element (24), which is fixed via a flange (27) and holding screws (28) to the bottom of the vessel (12), and **in that** the distance (Δr) of the discharge channel (37) between the anode and the tubular holding element (24) is${\text{Δr = R}}_{\text{H}} {\text{- R}}_{\text{A}} \text{= 0.5 to 2 mm}$ where
R_{H} = the sleeve inner radius and
R_{A} = the outer radius of the anode or of the holding element holding the anode.

7. Metallurgical vessel according to claim 6, **characterised in that** the mouth of the discharge channel (37) communicates with apertures (25) in the flange (27) of the holding element (24) for the anode (21), via which the molten metal having a low melting point is passed out of the metallurgical vessel (11) and is collected in a tundish (26).

8. Metallurgical vessel according to claim 1, **characterised in that** the anode (21) is held by a clamping ring (29) firmly connected to the bottom (12) of the vessel (11) via an insulating spacer (61).

9. Metallurgical vessel according to claim 3, **characterised in that** the sleeve consists of ceramic material.

## Revendications

1. Récipient métallurgique, comportant un fond et un dispositif à arc électrique à courant continu, dont la cathode pénètre dans le récipient et dans le revêtement réfractaire du fond duquel au moins une anode est agencée, qui, à une extrémité, traverse la paroi du récipient et contacte la matière en fusion métallique se trouvant dans le récipient et qui, à l'autre extrémité, peut être raccordée à des sources d'alimentation en fluide de refroidissement, et est fixée à la paroi du récipient, de façon électriquement isolée, par l'intermédiaire d'éléments de maintien,
**caractérisé en ce qu'**un manchon (31) ne conduisant pas le courant électrique est prévu qui entoure la partie de l'anode (21) pénétrant dans le récipient métallurgique (11) et, de plus, forme un canal d'écoulement (37), qui est agencé de façon éloignée de l'anode (21) d'une distance (Δr) telle que des métaux à bas point de fusion peuvent s'écouler sans gêne du récipient (11).

2. Récipient métallurgique selon la revendication 1,
**caractérisé en ce qu'**une tête (32), en regard de l'intérieur du récipient, du manchon (31) diverge de façon conique en formant un écran collecteur (33).

3. Récipient métallurgique selon la revendication 1 ou 2,
**caractérisé en ce que** le manchon (31) est constitué d'une matière chimiquement résistante et résistant à des températures élevées.

4. Récipient métallurgique selon une des revendications précédentes,
**caractérisé en ce que** le manchon (31) est constitué d'au moins deux parties (34, 35), la première partie (34) étant réalisée de façon cylindrique et la seconde partie (35) possédant, à partir d'un point de rupture (36), une forme d'entonnoir s'ouvrant de façon conique.

5. Récipient métallurgique selon une des revendications précédentes,
**caractérisé en ce que**, au-dessus de l'embouchure de la partie (35) en forme d'entonnoir du manchon (31), le revêtement réfractaire (41) du fond (12) du récipient (11) est une masse damée (42).

6. Récipient métallurgique selon la revendication 1,
**caractérisé en ce que** l'anode (21) s'appuie sur un élément de maintien tubulaire (24) par l'intermédiaire d'un épaulement (23) qui est fixé, par l'intermédiaire d'une bride (27) et de vis de maintien (28), au fond du récipient (12), et **en ce que** l'écartement (Δr) du canal d'écoulement (37) entre l'anode et l'élément de maintien tubulaire (24) vaut${\text{Δr = R}}_{\text{H}} {\text{- R}}_{\text{A}} \text{= 0,5 à 2 mm,}$ avec
R_{H} = rayon interne du manchon
R_{A} = rayon externe de l'anode ou de l'élément maintien maintenant l'anode.

7. Récipient métallurgique selon la revendication 6,
**caractérisé en ce que** l'embouchure du canal d'écoulement (37) est reliée à des ouvertures (25) dans la bride (27) de l'élément de maintien (24) pour l'anode (21), par lesquelles le métal liquide à bas point de fusion est évacué du récipient métallurgique (11) et est collecté dans un dispositif collecteur (26).

8. Récipient métallurgique selon la revendication 1,
**caractérisé en ce que** l'anode (21) est maintenue par une bague de serrage (29) en liaison fixe avec le fond (12) du récipient (11) par l'intermédiaire d'une entretoise isolante (61).

9. Récipient métallurgique selon la revendication 3,
**caractérisé en ce que** le manchon est constitué de céramique.
